# EUROPÄISCHE PATENTSCHRIFT

(11) **EP 0 509 279 B1**
(45) Veröffentlichungstag und Bekanntmachung des Hinweises auf die Patenterteilung: **19.10.1994**
(21) Anmeldenummer: 92105106.6
(22) Anmeldetag: 25.03.1992
(51) Int. Cl.: B41F 31/14

(54) **Anordnung zum Einstellen eines axialen Hubes an Walzenachsen in Druckmaschinen**
Arrangement for adjusting the axial stroke of a roller shaft in printing machines
Disposition pour régler la course axiale de l'axe d'un rouleau dans une machine à imprimer

(30) Priorität: 13.04.1991 DE 4112158
(43) Veröffentlichungstag der Anmeldung: 21.10.1992
(73) Patentinhaber: MAN Roland Druckmaschinen AG, 63012 Offenbach (DE)
(72) Erfinder: Hummel, Peter, W-6050 Offenbach/Main (DE); Rebel, Herbert, W-6054 Rodgau 3 (DE)
(74) Vertreter: Marek, Joachim, Dipl.-Ing.

(56) Entgegenhaltungen:
- EP-A- 0 267 504
- EP-A- 0 418 778

## Beschreibung

Die Erfindung bezieht sich auf eine Anordnung zum Einstellen eines axialen Hubes an Walzenachsen in Druckmaschinen, vorzugsweise für Farb- und Feuchtwalzen, die mittels Friktion von einer anliegenden Reibwalze angetrieben werden.

Sujetbedingt ist es vorteilhaft, die Größe des axialen Hubes an Walzen zur Beseitigung des Schablonierens zu variieren.

Es sind verschiedene Lösungen zum Einstellen des axialen Hubes an Reib- und Auftragwalzen bekannt. Die EP 0 143 240 zeigt eine changierende Auftragwalze, die drehbar als auch axial verschiebbar gelagert ist. Der axiale Hub wird durch je zwei beiderseitig angeordnete Büchsen begrenzt, zwischen denen jeweils eine Druckfeder angeordnet ist.

In der DE-GM 8 915 508 ist eine auf einer Walzenachse drehbar und axial verschiebbar gelagerte Auftragwalze beschrieben, deren Hub durch einen Anschlagring bzw. Schiebering begrenzt ist. Die changierende Walze arbeitet formschlüssig.

Nachteilig ist, daß beide Ausführungen spezielle Walzenkonstruktionen erfordern, die mit einem hohen Herstellungsaufwand verbunden sind und, daß der axiale Hub lediglich einzeln an jeder Walze an- und abstellbar ist. Eine gleichzeitige Hubeinstellung mehrerer Walzen ist nicht möglich.

Aufgabe der Erfindung ist es eine Anordnung zu schaffen, die - ausgehend vom jeweiligen Drucksujet - eine stufenlose Einstellung des axialen Hubes an Walzenachsen realisiert.

Die Aufgabe wird durch die im kennzeichnenden Teil des Anspruches 1 angeführten Merkmale gelöst. Weiterbildungen ergeben sich aus den Unteransprüchen.

Der axiale Hub einer Walze wird durch die Axialbewegung einer auf dem Walzenmantel anliegenden Verreibwalze mittels Friktion eingeleitet. Die zulässige Hubgröße am Walzenlager und die konstruktive Gestaltung der Führungsprofile der Profilschienen bzw. die Kontur der Nockenscheiben begrenzen die axiale Hubeinstellung an der Walzenachse. Die erfindungsgemäße Lösung kann an einem als auch an beiden Walzenschlössern der jeweiligen Auftragwalze zugeordnet werden.

Die Vorteile der Erfindung bestehen darin, daß während des Druckes oder bei Stillstand der Maschine eine stufenlose Hubeinstellung an einer oder mehreren Walzen erfolgt. Durch die Verwendung bekannter Walzenlager und herkömmlicher Farb-, Lack- oder Feuchtauftragwalzen entfallen spezielle Walzenkonstruktionen. Somit bereitet das Nachrüsten der erfindungsgemäßen Lösung an Druckmaschinen keine Schwierigkeiten. Entsprechend den Anforderungen des jeweiligen Druckauftrages wird der axiale Hub platten- und walzenschonend eingestellt. Durch das gleichzeitige Einstellen des Hubes einzelner oder mehrerer Walzen werden Schabloniererscheinungen beim Farbauftrag vermieden.

Die Stelleinrichtung an der schubbeweglichen Profilschiene kann von Hand oder automatisch mittels Stellmotor, auch vom Leitstand her, bedient werden.

Die erfindungsgemäße Lösung wird an zwei Ausführungsbeispielen näher erläutert.

Dabei zeigt:
- Fig. 1: die Hubeinstellung mittels Profilschienen,
- Fig. 2: den schematischen Aufbau der Einstellanordnung (für vier Farbauftragwalzen),
- Fig. 3: die erfindungsgemäße Anordnung in einem Farbwerk mit vier Auftragwalzen,
- Fig. 4: die Hubeinstellung mittels Nockenscheibe.

### 1. Beispiel

In Fig. 1 ist die Anordnung der Erfindung zwischen Maschinenständer 14 und Walzenschloß 7 dargestellt. An den Maschinenständer 14 ist rechtwinklig zur Walzenachse eine schubbewegliche Profilschiene 3 angeordnet. Die Profilschiene 3 steht reibschlüssig mit einer in Walzenachsrichtung hubbeweglichen Profilschiene 4 im Eingriff. Die Schienen 3, 4 weisen dabei senkrecht aufeinanderstehende Führungsprofile auf.

Mit der Profilschiene 4 sind vier hubbewegliche Führungsbolzen 1 (für vier Auftragwalzen) verbunden, an denen senkrecht je ein Riegelbolzen 2 angeordnet ist, der an einem mit einer Ringnut versehenen Walzenschloß 7 angreift.

Senkrecht am Führungsbolzen 1 ist ein Riegelbolzen 2 angeordnet, der an einem Walzenschloß 7 angreift. Das Walzenschloß 7 trägt die Achse einer Auftragwalze 13 und ist in einem Walzenlagerhebel 8 aufgenommen.

Im Walzenhebel 8 ist senkrecht, auf der Oberfläche des Führungsbolzens 1, eine Bremse 12 angeordnet.

Gemäß Fig. 2 ist die schubbewegliche Profilschiene 3 im Eingriff mit der hubbeweglichen Profilschiene 4 dargestellt. Die Schienen 3, 4 weisen in dieser Ausführung keilförmige Führungsprofile auf. Je nach Anwendungsfall können die Führungsprofile der Schienen 3, 4 durch einen oder mehrere jeweils im Eingriff stehende Keile gebildet werden. Bei der Hubeinstellung mehrerer Auftragwalzenachsen erweist sich die Zuordnung einer Keilverbindung pro Walzenachse als günstig.

Mittels am Maschinenständer 14 befestigten Stiften 10, 11 und einem Halter 5 ist die Profilschiene 3 lagefixiert. Dem Halter 5 ist eine Stelleinrichtung 6 nachgeordnet, die während des Maschinenlaufes oder bei Stilstand das Verschieben der Profilschiene 3 bewirkt. Die Profilschiene 4 wird durch einen am Maschinenständer 14 angeordneten Bolzen 9 in Walzenachsrichtung beweglich geführt. An der Profilschiene 4 sind vier Führungsbolzen 1 angeordnet. Zu jedem Führungsbolzen 1 ist ein Riegelbolzen 2 senkrecht angeordnet, der wiederum am jeweiligen Walzenschloß 7 angreift. Der Führungsbolzen 1 ist weiterhin mit einer Feineinstellung 15 versehen, die als Stellschraube ausgeführt ist.

Die Fig. 3 zeigt die erfindungsgemäße Anordnung in Wirkverbindung mit vier Auftragwalzen 13. Das Farbwerk besitzt u.a. zwei, mit je einem Antrieb versehene, drehbar gelagerte Reibwalzen 16, die mit vier Auftragwalzen 13 in Wirkverbindung stehen, welche Kontakt mit der Oberfläche eines Plattenzylinders 17 haben.

Der axiale Hub der Walzen 13 wird über die Axialbewegung von aufliegenden Reibwalzen 16 mittels Friktion eingeleitet. Die stufenlose Hubeinstellung wird mittels Stelleinrichtung 6 über die schubbewegliche Profilschiene 3, die hubbewegliche Profilschiene 4 auf den in Walzenachsrichtung hubbeweglichen Führungsbolzen 1 und mittels Riegelbolzen 2 auf das Walzenschloß 7 übertragen. Das Walzenschloß 7 ist im Walzenlagerhebel 8 herausnehmbar gelagert. Beim Einlegen der Auftragwalze 13 in den Walzenlagerhebel 8 wird das mit einer Ringnut versehene Walzenschloß 7 vom Riegelbolzen 2 in Walzenachsrichtung positioniert. Soll der Axialhub der Auftragwalzen 13 mittels Stelleinrichtung 6 verkleinert werden, wird über das Verschieben der Profilschiene 3 die Profilschiene 4 in ihrem Hub vom Maschinenständer 14 wegbewegt und damit auch die Führungsbolzen 1 mit entsprechendem Riegelbolzen 2 und Walzenschloß 7. Soll der Axialhub vergrößert werden, geschieht dies durch Zurückschieben der Profilschiene 3 und einer Hubbewegung der Profilschiene 4, der Führungsbolzen 1, etc. zum Maschinenständer 14 hin. Dabei wird die Hubbewegung durch die axiale Verreibung der Auftragwalze 13 eingeleitet.

Um den Verlust an mechanischer Energie gering zu halten, mögliche Stick-slip-Bewegungen zu vermeiden und trotzdem eine feinfühlige stufenlose Hubeinstellung mittels Reibschluß zu garantieren, sind die senkrecht zueinander stehenden Kontaktflächen der Führungsprofile der Schienen 3, 4 mit einer Gleitbeschichtung, z.B. Oxide, Sulfide oder Phosphate, versehen.

### 2. Beispiel

In Fig. 4 ist eine Welle 18 mit einer Nockenscheibe 19 versehen, die die Profilschienen 3, 4 substituiert. Die Welle 18 ist rechtwinklig zur Walzenachse am Maschinenständer 14 mittels Haltung und Stelleinrichtung 6 lagefixiert. Durch Drehung der Nockenscheibe 19 wird der hubbewegliche und federbelastete Führungsbolzen 1 mit dem nachgeordneten Riegelbolzen 2 in Walzenachsrichtung hin- und zurückbewegt. Damit wird der Axialhub der Auftragwalze 13 verkleinert bzw. vergrößert.

### Bezugszeichenliste

- 1: Führungsbolzen
- 2: Riegelbolzen
- 3: Profilschiene
- 4: Profilschiene
- 5: Halter
- 6: Stelleinrichtung
- 7: Walzenschloß
- 8: Walzenlagerhebel
- 9: Bolzen
- 10: Stift
- 11: Stift
- 12: Bremse
- 13: Auftragwalze
- 14: Maschinenständer
- 15: Feineinstellung
- 16: Reibwalze
- 17: Plattenzylinder
- 18: Welle
- 19: Nockenscheibe

## Patentansprüche

1. Anordnung zum Einstellen eines axialen Hubes an Walzenachsen in Druckmaschinen,
**dadurch gekennzeichnet,**
daß an einem Maschinenständer (14) eine erste mittels Stifte (10, 11) und Halter (5), dem eine Stelleinrichtung (6) nachgeordnet ist, lagefixierte und rechtwinklig zur Walzenachse schubbewegliche Profilschiene (3) angeordnet ist, die mit einer zweiten in Walzenachsrichtung hubbeweglichen Profilschiene (4) reibschlüssig im Eingriff steht, wobei die Schienen (3, 4) senkrecht aufeinanderstehende Führungsprofile aufweisen, und,
daß die zweite Profilschiene (4) mit mindestens einem in Walzenachsrichtung hubbeweglichen Führungsbolzen (1) verbunden ist, an dem senkrecht ein Riegelbolzen (2) angeordnet ist, der am jeweiligen Walzenschloß (7) angreift.

2. Anordnung zum Einstellen eines axialen Hubes an Walzenachsen in Druckmaschinen,
**dadurch gekennzeichnet,**
daß eine am Maschinenständer (14) mittels Halterung und Stelleinrichtung (6) lagefixierte Welle (18) rechtwinklig zur Walzenachse angeordnet ist und mindestens eine Nockenscheibe (19) trägt, die mit einem in Walzachsrichtung hubbeweglichen Führungsbolzen (1) im Eingriff steht, dem senkrecht ein Riegelbolzen (2) nachgeordnet ist, welcher am Walzenschloß (7) angreift.

3. Anordnung nach Anspruch 1,
**dadurch gekennzeichnet,**
daß die Kontaktflächen der Führungsprofile der Profilschienen (3, 4) eine Gleitbeschichtung, z.B. Oxide, Sulfide, Phosphate, besitzen.

4. Anordnung nach Anspruch 1 und 3,
**dadurch gekennzeichnet,**
daß die Führungsprofile der Profilschienen (3, 4) keilförmig ausgebildet sind.

5. Anordnung nach Anspruch 1 bis 4,
**dadurch gekennzeichnet,**
daß der Führungsbolzen (1) eine Feineinstellung (15) besitzt, die als Stellschraube ausgeführt ist.

6. Anordnung nach Anspruch 1,
**dadurch gekennzeichnet,**
daß ein am Maschinenständer (14) angeordneter Bolzen (9) die Profilschiene (4) in Walzenachsrichtung beweglich führt.

7. Anordnung nach Anspruch 1 und 2,
**dadurch gekennzeichnet,**
daß im Walzenlagerhebel (8) eine Bremse (12) senkrecht zum Führungsbolzen (1) angeordnet ist.

## Claims

1. Arrangement for adjusting an axial stroke on roller axles in printing presses, characterised in that on a press stand (14) there is arranged a first profiled rail (3) shiftably movable in fixed position and at right angles to the roller axis and installed by means of pins (10, 11) and mounting (5) to which an adjusting device (6) is attached, which is in frictional engagement with a second profiled rail (4) movable in a stroke in the roller axle direction, wherein the rails (3, 4) have guide profiles which stand perpendicular one to another, and that the second profiled rail (4) is connected with at least one guide pin (1) movable by way of a stroke in the roller axis direction, to which is arranged perpendicularly a locking pin (2) which engages on the respective roller lock (7).

2. Arrangement for adjusting an axial stroke on roller axles in printing presses, characterised in that on the press stands (14) by means of a mounting and adjusting unit (6), there is a fixed position shaft (18) arranged at right angles to the roller axis and which carries at least one cam disc (19) which is in engagement with a guide pin (1) stroke movable in the roller axial direction, to which is attached perpendicularly a locking pin (2) which engages on the roller lock (7).

3. Arrangement according to Claim 1, characterised in that the contact surfaces and the guide profiles of the profiled rails (3, 4) have a sliding coating, e.g. oxide, sulphide, phosphate.

4. Arrangement according to Claim 1 and 3, characterised in that the guide profile of the profiled rails (3, 4) is constructed wedge shaped.

5. Arrangement according to Claim 1 to 4, characterised in that the guide pin (1) has a fine adjustment (15) which is constructed as an adjusting screw.

6. Arrangement according to Claim 1, characterised in that a pin (9) arranged on the side stand (14) guides the profiled rail (4) movably in the axial direction of the rollers.

7. Arrangement according to Claim 1 and 2, characterised in that in the roller bearing lever (8) there is arranged a brake (12) perpendicular with respect to the guide pin (1).

## Revendications

1. Dispositif pour régler une course axiale sur des axes de rouleaux dans des machines d'impression,
caractérisé en ce que, sur un montant de machine (14), il est agencé un premier rail profilé (3) mobile perpendiculairement à l'axe des rouleaux et fixé en position au moyen de broches (10,11) et d'un support (5) auquel est associé un dispositif de réglage (6), rail profilé (3) qui est en engagement, par friction, avec un second rail profilé (4) mobile dans la direction axiale des rouleaux, les rails (3,4) présentant des profilés de guidage disposés perpendiculairement l'un à l'autre, et en ce que le second rail profilé (4) est relié à au moins un boulon de guidage (1) mobile dans la direction axiale des rouleaux, sur lequel est agencé, perpendiculairement, un boulon de verrouillage (2), qui s'engage sur la serrure de rouleau respective (7).

2. Dispositif pour régler une course axiale sur des axes de rouleaux dans des machines d'impression,
caractérisé en ce qu'un arbre (18) fixé en position sur le montant de machine (14) au moyen d'un support et d'un dispositif de réglage (6) est agencé perpendiculairement à l'axe des rouleaux et porte au moins une came (19) qui est en engagement avec un boulon de guidage (1) mobile dans la direction axiale des rouleaux, qui est agencé perpendiculairement devant un boulon de verrouillage (2), lequel s'engage sur la serrure de rouleau (7).

3. Dispositif selon la revendication 1,
caractérisé en ce que les surfaces de contact des profilés de guidage des rails profilés (3,4) possèdent un revêtement à glissement, par exemple un oxyde, un sulfure, un phosphate.

4. Dispositif selon les revendications 1 et 3,
caractérisé en ce que les profilés de guidage des rails profilés (3,4) sont réalisés sous forme de coins.

5. Dispositif selon les revendications 1 à 4,
caractérisé en ce que le boulon de guidage (1) présente un réglage fin (15) qui est réalisé sous forme d'une vis de réglage.

6. Dispositif selon la revendication 1,
caractérisé en ce qu'un boulon (9), agencé sur le montant de machine (14), guide, de façon mobile en direction axiale des rouleaux, le rail profilé (4).

7. Dispositif selon les revendications 1 et 2,
caractérisé en ce qu'un frein (12) est agencé perpendiculairement au boulon de guidage (1) dans le levier de montage des rouleaux (8).
